# EUROPÄISCHE PATENTSCHRIFT

(11) **EP 1 388 914 B1**
(45) Veröffentlichungstag und Bekanntmachung des Hinweises auf die Patenterteilung: **16.04.2008**
(21) Anmeldenummer: 03018018.6
(22) Anmeldetag: 07.08.2003
(51) Int. Cl.: H01R 13/73, H01R 27/02

(54) **Anschlusssystem**
Connecting system
Système de raccordement

(30) Priorität: 08.08.2002 DE 10236398
(43) Veröffentlichungstag der Anmeldung: 11.02.2004
(73) Patentinhaber: Wieland Electric GmbH, 96052 Bamberg (DE)
(72) Erfinder: Ziegmann, Michael, Dipl.-Ing., 96052 Bamberg (DE); Hohmann, Wolfram, Dipl.-Ing., 96049 Bamberg (DE); Wegmann, Wolfgang, 93138 Lappersdorf (DE); Ungermann, Heinz, 63589 Linsengericht (DE); Müller, Robert, 96129 Strullendorf/Geisfeld (DE)
(74) Vertreter: Tergau & Pohl Patentanwälte

(56) Entgegenhaltungen:
- EP-A- 1 150 399
- US-A- 3 860 739
- US-A- 5 015 203
- US-A1- 2002 064 039

## Beschreibung

Die Erfindung betrifft ein mehrpoliges elektrisches Anschlusssystem gemäß dem Oberbegriff des Anspruchs 1 zum Anschließen einer externen elektrischen Versorgungsleitung an eine interne Anschlussleitung eines elektrischen Geräts, insbesondere einer Leuchte.

Elektrische Leuchten sind üblicherweise über Anschluss- oder Abzweigleitungen mit einer externen Versorgungsleitung verbunden. Die Anschlussleitung ist dabei über einen mehrpoligen elektrischen Anschlussverbinder an die Versorgungsleitung angeschlossen. Der Anschluss der Abzweigleitung an die Leuchte erfolgt üblicherweise dadurch, dass die externen Leitungen in einem ersten Arbeitsgang durch die Gehäusewand des Leuchtengehäuses hindurchgeführt werden müssen und die Leitungsenden der Anschlussleitung bzw. deren Leiterendhülsen vor Ort an die sich im Inneren des Gehäuses befindende Anschlussklemme angeschlossen werden. In der Praxis bedeutet dies, dass das Anschließen der Abzweigleitung an die Leuchte einen hohen manuellen Aufwand erfordert.

Eine gattungsgemäßes Anschlusssystem ist aus EP 1 150 399 A2 bekannt. Das bekannte Anschlusssystem dient dazu, bei der Montage von elektrischen Geräten, insbesondere einem Leuchtenband, einen Übergang zwischen verschiedenen Kontaktierungssystemen, insbesondere zwischen einem Klemmkontaktsystem und einem Steckverbindersystem zu ermöglichen. Ein Steckerunterteil des bekannten Anschlusssystems ist in eine Montageöffnung eines Geräts eingesetzt und in dieser fixiert, so dass das Steckerunterteil in Montagestellung durch die Gerätewand hindurchtaucht und stets zu einem erheblichen Teil über die Gerätewand nach außen hervorsteht.

Die deutsche Offenlegungsschrift DE 100 11 613 A1 zeigt eine Vorrichtung zur Montage und zum elektrischen Anschluss von Leuchten. Dabei ist neben dem eigentlichen Leuchtenkörper eine Anschlussbox zum Anschluss der elektrischen Energieversorgung vorgesehen, wobei Leuchtenkörper und Anschlussbox jeweils zumindest ein zueinander komplementäres elektrisches Verbindungselement umfassen und über eine Rastverbindung lösbar miteinander verbunden sind.

Ferner sind aus US 5,015,203 A und US 3,860,739 A Steckdosen zum Einbau in eine Wand oder ein Panel bekannt. Aus US 2004/0064039 A1 ist weiterhin eine als Aufsteckadapter für eine Wandsteckdose konzipierte Leuchtenhalterung bekannt.

Der Erfindung liegt die Aufgabe zugrunde, einen besonders einfachen und schnellen Anschluss eines elektrischen Gerätes, insbesondere einer Leuchte, an eine elektrische Versorgungsleitung zu ermöglichen. Diese Aufgabe wird durch ein Anschlusssystem nach Anspruch 1 gelöst.

Das erfindungsgemäße Anschlusssystem weist ein mit dem elektrischen Gerät verbundenes Steckerunterteil auf, das einen ersten Leiteranschluss zum Anschliessen einer Versorgungsleitung, einen zweiten Leiteranschluss zum Anschliessen einer Anschlussleitung, eine Anzahl von Montageelementen zur Halterung des Steckerunterteils an einer Montagefläche des elektrischen Gerätes, sowie einen dritten Leiteranschluss mit einer Anzahl von Steckerelementen zur Ausbildung einer elektrischen Verbindung mit einem Steckeroberteil zum Anschliessen einer Versorgungsleitung, und eine Anzahl von Verbindungs elementen zur Ausbildung einer mechanischen Verbindung mit einem Steckeroberteil umfasst.

Diesem Anschlusskonzept liegt die Überlegung zugrunde, ein elektrisches Gerät mit einer Anschlussvorrichtung in Form eines Steckerunterteils zu versehen, welche es erlaubt, zum Anschluss des Gerätes an eine elektrische Versorgungsleitung sowohl eine konventionelle Verdrahtung als auch eine moderne Steckverbindung vorzusehen.

Für den Fall, dass das Gerät mittels einer konventionellen Anschlusstechnik an die Versorgungsleitung angeschlossen werden soll, ist ein erster Leiteranschluss vorgesehen, der eine eingehende Versorgungsleitung aufnimmt. Mit diesem ersten Leiteranschluss intern verdrahtet ist ein zweiter Leiteranschluss, an den eine Anschlussleitung zur Verbindung des Steckerunterteils mit dem elektrischen Verbraucher, beispielsweise ein Leuchtmittel, angeschlossen werden kann.

Für den Fall, dass jedoch zum Anschliessen des elektrischen Gerätes keine herkömmliche Anschlusstechnik verwendet werden soll, ist ein weiterer Leiteranschluss zum Anschliessen einer Versorgungsleitung vorgesehen. Mit Hilfe dieses dritten Leiteranschlusses ist es möglich, das Steckerunterteil durch einfaches Aufstecken mit einem Steckeroberteil elektrisch zu verbinden, welches an eine Versorgungsleitung angeschlossen ist. Für diesen Fall weist das Steckerunterteil Verbindungselemente zur mechanischen Verbindung mit dem Steckeroberteil auf. Auch dieser dritte Leiteranschluss ist intern mit dem zweiten Leiteranschluss verdrahtet, so dass eine elektrische Verbindung dann zwischen der Versorgungsleitung und dem elektrischen Verbraucher sichergestellt wird.

Nach der Lehre des Anspruchs 2 umfasst der erste und/oder der zweite Leiteranschluss vorzugsweise Steckerelemente. Damit ist ein besonders schneller und, insbesondere bei Verwendung eines verstecksicheren Steckersystems, fehlerfreier Anschluss der Versorgungsleitung gewährleistet.

Der Anschluss der Versorgungsleitung bzw. der Anschlussleitung am Steckerunterteil kann jedoch auch durch herkömmliche Kontakte hergestellt werden (Anspruch 3). Erfolgt das Anschliessen der zum elektrischen Verbraucher führenden Anschlussleitung an das Steckerunterteil durch einen Klemmkontakt, so handelt es sich dabei beispielsweise um Federklemmen oder Schneidklemmen. Durch den Einsatz derartiger Klemmkontakte lässt sich auch das Anschliessen der Anschlussleitung einfach und dennoch sicher durchführen.

Das Steckerunterteil ist mit Hilfe von Montageelementen am elektrischen Gerät gehalten. Besonders vorteilhaft ist es, wenn die Fixierung des Steckerunterteils im Inneren des Gerätegehäuses erfolgt. Steckerelemente des Steckerunterteils sind dabei vorteilhafterweise in einer Gehäuseöffnung in der Gehäusewand des elektrischen Geräts derart angeordnet, dass sie für die Steckerelemente des Steckeroberteils frei zugänglich sind. Vorzugsweise sind die Montageelemente somit zur Fixierung des Steckerunterteils an einer Gehäusewand ausgebildet. Insbesondere ist die Verwendung von Rastelementen in Form von Rastnasen vorteilhaft derart, dass die Rastnasen als Montageelemente am Steckerunterteil in entsprechende Rastausnehmungen an der Gehäusewand einrasten (Anspruch 4).

Die Steckerelemente des dritten Leiteranschlusses sind vorzugsweise Steckerbuchsen (Anspruch 5), so dass ein entsprechendes Steckerelement am zumeist leichten und beweglichen Steckeroberteil einfach in das am Gerät fixierte Steckerunterteil eingeführt werden kann.

Zur Ausbildung einer zusätzlichen mechanischen Sicherung weisen Steckeroberteil und -unterteil Verbindungselemente auf. In einer besonders vorteilhaften Ausführungsform wird dabei eine Rastverbindung ausgebildet. Zu diesem Zweck ist am Steckerunterteil eine entsprechende Rastausnehmung (Anspruch 6) vorgesehen. Es sind jedoch auch andere Schnapp- oder Rastverbindungen denkbar. Selbstverständlich können zusätzlich oder alternativ auch andere mechanische Sicherungen, beispielsweise Schraubverbindungen, verwendet werden. Verläuft das Verbindungselement des Steckeroberteils in Steckerquerrichtung, so ist, insbesondere bei einer in Steckerlängsrichtung verlaufender Versorgungsleitung, eine besonders einfache und unauffällige Montage möglich.

Als zusätzliche mechanische Sicherung weist das Steckerunterteil in einer weiteren Ausführungsform der Erfindung eine Aufnahmeöffnung auf (Anspruch 7). Diese dient zur Aufnahme eines entsprechenden Verbindungselements des Steckeroberteils und somit zur Ausbildung einer Sicherung sowie zur Ausbildung einer mechanischen Führung für das Verbinden von Steckerunterteil und Steckeroberteil.

Gemäß der Lehre des Anspruchs 8 ist das Steckerunterteil schließlich mit einem Steckeroberteil verbunden. Die Verbindung erfolgt durch eine Anzahl von Verbindungselementen (Anspruch 9). Wird vorteilhafterweise eine Rastverbindung ausgebildet, ist als Verbindungselement am Steckeroberteil ein Rasthaken (Anspruch 10) vorgesehen. Sollen andere Verbindungen ausgebidlet werden, können entsprechend auch Schnapp-, Rast- oder Schraubelemente verwendet werden. Als zusätzliche mechanische Sicherung weist das Steckeroberteil in einer weiteren Ausführungsform der Erfindung einen in Montagerichtung laufenden Führungsstift auf (Anspruch 11), der in einer entsprechenden Aufnahmeöffnung des Steckerunterteils in Montageendposition einen Presssitz ausbildet. Der Führungsstift dient dabei sowohl der Führung des Steckver-binderoberteils während der Montage als auch der Ausbildung einer sicheren mechanischen Verbindung in Montageendposition. Die mechanische Verbindung zwischen Steckeroberteil und -unterteil kann dabei lösbar oder unlösbar ausgestaltet sein. Bei einer unlösbaren Verbindung vereinfacht sich der mechanische Aufbau des Anschlusssystems, da keinerlei Öffnungsmechanismen vorgesehen werden müssen.

Im einfachsten Fall besteht das Steckeroberteil aus einer einfachen Abdeckung, die die Steckerelemente des dritten Leiteranschlusses des Steckerunterteils nach aussen hin abschliessen (Anspruch 12). Eine solche Abdeckung ist vorteilhafterweise immer dann vorhanden, wenn das elektrische Gerät über den ersten Leiteranschluss mit einer Versorgungsleitung verbunden werden soll, da in diesem Fall der dritte Leiteranschluss nicht verwendet werden muss. Wird, wie in Anspruch 13 vorgeschlagen, jedoch ein Steckeroberteil verwendet, dass selbst einen weiteren Leiteranschluss aufweist, so ist eine besonders vorteilhafte Ausgestaltung der Erfindung verwirklicht. Danach ist es möglich, ein räumlich von dem anzuschliessenden elektrischen Gerät getrenntes Anschlussmodul in Form eines Steckeroberteils zur Verfügung zu stellen. Dieses Steckeroberteil kann somit unabhängig vom elektrischen Gerät bereits im Vorfeld der Installation an die Versorgungsleitung angeschlossen werden. Gleiches gilt für das im Gerät vorgesehene Steckerunterteil. Auch dieses kann bereits vor der eigentlichen Installation an die geräteinterne Anschlussleitung angeschlossen werden. Zum Anschliessen des elektrischen Gerätes an die Versorgungsleitung muss dann das Steckeroberteil lediglich in das Steckerunterteil eingeschoben werden. Mit dem Einschieben wird die elektrische Verbindung zwischen Steckeroberteil und Steckerunterteil und damit zwischen Versorgungsleitung und Anschlussleitung hergestellt. Zugleich wird Steckverbinderoberteil und Steckerunterteil mechanisch miteinander verbunden, so dass eine sichere Kontaktierung gewährleistet ist.

Ein wesentlicher Vorteil dieser Ausführungsform besteht darin, dass das elektrische Gerät zum Anschliessen an eine Versorgungsleitung nicht mehr geöffnet werden muss. Beschädigungen o.ä. werden auf diese Weise von vornherein wirksam vermieden. Der manuelle Aufwand beim Anschliessen des elektrischen Gerätes ist äußerst gering. Insbesondere ist es bei dem Anschliessen von Leuchten vorteilhaft, dass keine aufwendige Überkopf-Montage erforderlich ist, bei der das Gewicht der Leuchte während des gesamten Zeitraums des Anschliessens getragen werden muss. Stattdessen kann das bereits vorkonfektionierte Steckeroberteil einfach und schnell in das am anzuschliessenden Gerät vorhandene Steckerunterteil eingesteckt werden. Durch das erfindungsgemäße Einsteck-Prinzip des Steckeroberteils in ein Steckerunterteil wird eine besonders einfache und äußerst schnelle Installation gewährleistet. Aufgrund dieser Vorteile ist eine erhebliche Verminderung der Montagekosten möglich.

Das Steckeroberteil ist vorteilhafterweise derart ausgebildet, dass der vierte Leiteranschluss den Anschluss der Versorgungsleitung in Steckerlängsrichtung ermöglicht. Dadurch wird eine äußerst geringe Bauhöhe des Anschlusssystems erreicht. Es ist daher insbesondere für eine Verwendung in engen Montageräumen bzw. für eine möglichst unauffällige Montage, beispielsweise an Decken geeignet.

Zum Anschliessen der Versorgungsleitung weist der vierte Leiteranschluss des Steckeroberteils vorzugsweise Steckkontakte auf (Anspruch 14). Hierdurch wird eine besonders einfache, schnelle und dennoch sichere Verdrahtung ermöglicht. Vorzugsweise wird dazu ein Steckersystem verwendet, das ein verwechselungsfreies Anschliessen sicherstellt. Der Leiteranschluss kann dabei einen einfachen Steckverbinder (Anspruch 15) bzw. einen Steckverteiler (Anspruch 16) umfassen, so dass die Versorgungsleitung sowohl als einfache Anschlussleitung und als Abzweigleitung, beispielsweise bei einem Leuchtenband, angeschlossen werden kann.

Selbstverständlich kann die Versorgungleitung am Steckeroberteil auch auf konventionelle Art und Weise angeschlossen werden. Hierzu weist der Leiteranschluss Klemm- und/oder Schraubkontakte auf (Anspruch 17). Besonders unkompliziert erfolgt der Anschluss der Versorgungsleitung, wenn Schneid-Klemm-Kontakte eingesetzt werden (Anspruch 18). Die einzelnen Leiter der Versorgungsleitung können dann ohne vorherige Abisolierung einfach in die entsprechenden Schneidklemmen eingedrückt werden.

Steckeroberteil und -unterteil weisen jeweils mindestens ein, vorzugsweise jedoch mehrere Steckerelemente zur Ausbildung der elektrischen Verbindung zwischen Steckeroberteil und -unterteil auf. Ist am Steckerunterteil eine Steckerbuchse vorgesehen, weist das Steckeroberteil als Steckerelement einen entsprechenden Steckerstift auf (Anspruch 19). Verläuft der Steckerstift in Steckerquerrichtung, so ist, insbesondere bei einer in Steckerlängsrichtung verlaufender Versorgungsleitung, eine besonders einfache und unauffällige Montage möglich.

Nach der Lehre des Anspruchs 20 ist es darüber hinaus von Vorteil, wenn am Steckeroberteil eine Abdeckung vorgesehen ist, so dass sich am Steckeroberteil eine Art Gehäuse ergibt. Die Abdeckung dient zum einen als Schutz vor Umgebungseinflüssen. Zum anderen dient die Abdeckung als Zugentlastung, da sie die durch eine Leitungsöffnung in das Gehäuse geführte Versorgungsleitung im geschlossenen Zustand fixiert.

Weitere Ausführungsformen der Erfindung ergeben sich aus den Unteransprüchen.

Nachfolgend wird die Erfindung anhand von drei Ausführungsbeispielen beschrieben, die anhand der Abbildungen näher erläutert werden. Hierbei zeigen:
- Fig. 1: eine schematische Darstellung einer ersten Ausführungsform des Anschlusssystems mit einem Steckeroberteil mit Klemmanschlüssen,
- Fig. 2: eine perspektivische Ansicht des Anschlusssystems aus Fig. 1,
- Fig. 3: eine Seitenansicht einer zweiten Ausführungsform des Anschlusssystems mit einem Steckeroberteil mit Systemstecker,
- Fig. 4: eine perspektivische Ansicht des Anschlusssystems aus Fig. 3,
- Fig. 5: eine perspektivische Ansicht einer dritten Ausführungsform des Anschlusssystems mit einem Steckeroberteil mit Klemmanschlüssen,
- Fig. 6: eine perspektivische Ansicht des Steckerunterteils.

Fig. 1 zeigt ein dreipoliges elektrisches Steckeroberteil 1 nach Art einer Anschlussdose und ein entsprechendes Steckerunterteil 2, das an der Innenseite 3 einer Gehäusewand 4 einer Leuchte befestigt ist. Zur Herstellung der elektrischen Verbindung wird das Steckeroberteil 1 in Montagerichtung 5 auf das Steckerunterteil 2 hin geführt, bis in der Montageendposition der elektrische Kontakt zwischen Steckeroberteil 1 und -unterteil 2 sowie eine mechanische Fixierung beider Teile ausgebildet ist.

Das Steckeroberteil 1 weist zwei in Bildebene hintereinander liegende Rasthaken 6 auf, die sich von der Unterseite 7 des Steckeroberteils 1 in Montagerichtung 5 erstrecken, wobei die Montagerichtung 5 im Ausführungsbeispiel der quer zur Steckerlängsrichtung 8 verlaufenden Steckerquerrichtung entspricht.

Ebenfalls in Montagerichtung 5 erstrecken sich aus der Unterseite 7 des Steckverbinderoberteils 1 drei elektrisch leitende Steckerstifte 9 in Form von Flachsteckern. Auch diese Steckerstifte 9 sind in Bildebene hintereinander angeordnet. Zusätzlich weist das Steckeroberteil 1 zwei sich ebenfalls in Montagerichtung 5 erstreckende Führungsstifte 10 auf. Die Führungsstifte 10 werden an einer Stiftseite jeweils von einem in Steckerquerrichtung verlaufenden Stützelement 11 abgestützt, wodurch eine höhere Stabilität der mechanischen Verbindung erreicht wird.

Das Steckerunterteil 2 weist an seinen beiden gegenüberliegenden Seitenflächen 12 Rastnasen 13 auf, die in Rastausnehmungen 14 der Gehäusewand 4 eingreifen. Zu diesem Zweck sind an der Gehäusewand 4 Haltezungen 15 ausgebogen, in denen die Rastausnehmungen 14 angeordnet sind. Zum Anschliessen der leuchteninternen Anschlussleitung an das Steckerunterteil 2 sind drei Klemmkontaktanschlüsse vorhanden. Die drei Leiter der Anschlussleitung werden somit jeweils in einem Klemmkontaktsystem kontaktiert. Dazu wird der jeweilige Leiter über die Anschlussbuchse 16 des Klemmkontakts in einen Klemmraum 17 geführt und dort über eine Klemmfeder gehalten. Mit Hilfe eines auf den Klemmkontakt wirkenden Schwenkhebel 18 kann der Leiter dann wieder gelöst werden. Bei diesem Ausführungsbeispiel nicht verwendet werden die Steckerbuchsen 40 des ersten Leiteranschlusses des Steckerunterteils, die zum Anschluss einer alternativen Versorgungsleitung dienen können.

Fig. 2 zeigt das eben beschriebene Anschlusssystem in einer perspektivischen Seitenansicht. Dabei ist die mit einem Scharnier 19 an der Grundplatte 20 des Steckeroberteils 1 befestigte Abdeckung 21 geöffnet, so dass der Leiteranschluss zum Anschliessen der Versorgungsleitung 22 sichtbar wird. Die drei Leiter 23 der elektrischen Versorgungsleitung 22 werden dabei jeweils in einem auf der Grundplatte 20 angeordneten Klemmkontakt 24 kontaktiert. In der abgebildeten Anschlussposition liegen die Leiterenden noch lose in den Klemmkörpern 25 der Klemmkontakte 24 ein und werden dort erst durch das Schliessen der stempelartigen Klemmmittel 26 gesichert. Die in der Gehäusewand 4 der Leuchte angebrachte rechteckige Gehäuseöffnung 27 weist an einer Längsseitenkante 28 zwei nebeneinander angeordnete Ausnehmungen 29 zur Durchführung der Rasthaken 6 des Steckeroberteils 1 in die entsprechenden Rastausnehmungen 30 des Steckerunterteils 2 auf. Zwischen den drei Steckerbuchsen 31 zur Aufnahme der Flachsteckerstifte 9 sind zwei Aufnahmeöffnungen 32 für die Führungsstifte 10 angebracht.

Fig. 3 zeigt ein weiteres Ausführungsbeispiel des erfindungsgemäßen Anschlusssystems. Dabei ist das Steckerunterteil 2 zum ersten Ausführungsbeispiel identisch aufgebaut. Steckerelemente 9 und Verbindungselemente 6, 10 des Steckeroberteiles 1 sind gleichfalls mit denen des ersten Ausführungsbeispiels identisch. Anstelle des Klemmanschlusses der Versorgungsleitung 22 weist das Steckeroberteil 1 nun jedoch einen Steckverteiler 33 nach Art eines Durchgangssteckers auf, wie er insbesondere zum Anschluss einer Leuchte in einem Leuchtenband verwendet wird. Dazu wird am Steckverteiler 33 jeweils eine eingehende Versorgungsleitung sowie eine abgehende Versorgungsleitung an den dafür vorgesehenen Leiteranschlüssen 34 angeschlossen. Im vorliegenden Fall wird die eingehende Versorgungsleitung an Steckerbuchsen 35 und die abgehende Versorgungsleitung an Steckerstiften 36 des Steckverteilers 33 angeschlossen. Die abgehende Versorgungsleitung führt dann beispielsweise zu eine Steckverteiler einer benachbarten Leuchte in einem Leuchtenband, wo sie wiederum als eingehende Versorgungsleitung dient. Steckerbuchsen 35 sowie Steckstifte 36 sind dabei Teile eines Systemsteckers, der ein verwechselungsfreies Anschliessen sicherstellt. Das Steckeroberteil 1 weist ein Isoliergehäuse 37 auf. Am Isoliergehäuse 37 ist eine Abdeckplatte 38 mit Rastnasen 39 angebracht. In diese Rastnasen 39 ist jeweils ein Systemstecker einer Abgangs- bzw. Anschlussleitung einrastbar.

Fig. 4 zeigt das in Fig. 3 dargestellte Anschlusssystem in einer perspektivischen Seitenansicht.

Das in Fig. 5 gezeigte weitere Ausführungsbeispiel weist bei gleichem Steckerunterteil 2 ein Steckeroberteil 1 auf, bei welchem auf der den Stecker- und Führungsstiften 9,10 gegenüberliegenden Seite der Grundplatte 20 drei Schneidklemmen 41 angeordnet sind. Jede der Schneidklemmen 41 ist zur Aufnahme eines Leiters 23 der Versorgungsleitung 22 ausgebildet. Von der in Fig. 1 abgebildeten Ausführungsform unterscheidet sich diese Ausgestaltung unter anderem dadurch, dass die Versorgungsleitung 22 nach Art einer Durchgangsleitung angeschlossen ist. Mit anderen Worten erfolgt an den Schneidklemmen 41 lediglich ein Abgriff oder eine Abzweigung. Diese Ausführungsform ist daher insbesondere für Leuchtenbänder geeignet. Zur Umschliessung der Schneidklemmen und zur Bildung einer Art Gehäuse ist eine Abdeckung 42 mit zwei Leitungsöffnungen 43 vorgesehen. Grundplatte 20 und Abdeckung 42 weisen Montageelemente zur mechanischen Verriegelung, beispielsweise Rastelemente auf. Im geschlossenen Zustand wirkt die Abdeckung als Zugentlastung für die Versorgungsleitung, da dann die leitungsumhüllende Isolierung zwischen Grundplatte und Öffnungsrand klemmfixiert ist.

Fig. 6 zeigt schließlich ein Steckerunterteil 2 vor der Montage an einer Gehäusewand 4. Deutlich sind die aus der Gehäusewand 4 ausgebogenen Haltezungen 15 abgebildet, die Rastausnehmungen 14 zur Aufnahme der am Steckerunterteil 2 angebrachten Rastnasen 13 aufweisen.

### Bezugszeichenliste

- 1: Steckeroberteil
- 2: Steckerunterteil
- 3: Innenseite
- 4: Gehäusewand
- 5: Montagerichtung
- 6: Rasthaken
- 7: Unterseite
- 8: Steckerlängsrichtung
- 9: Steckerstift
- 10: Führungsstift
- 11: Stützelement
- 12: Seitenfläche
- 13: Rastnase
- 14: Rastausnehmung
- 15: Haltezunge
- 16: Anschlussbuchse
- 17: Klemmraum
- 18: Schwenkhebel
- 19: Scharnier
- 20: Grundplatte
- 21: Abdeckung
- 22: Versorgungsleitung
- 23: Leiter
- 24: Klemmkontakt
- 25: Klemmkörper
- 26: Klemmmittel
- 27: Gehäuseöffnung
- 28: Seitenkante
- 29: Ausnehmung
- 30: Rastausnehmung
- 31: Steckerbuchse
- 32: Aufnahmeöffnung
- 33: Steckverteiler
- 34: Leiteranschluss
- 35: Steckerbuchse
- 36: Steckerstift
- 37: Isoliergehäuse
- 38: Abdeckplatte
- 39: Rastnase
- 40: Steckerbuchse
- 41: Klemmkontakt
- 42: Abdeckung
- 43: Leitungsöffnung

## Patentansprüche

1. Mehrpoliges elektrisches Anschlusssystem zum Anschließen einer externen elektrischen Versorgungsleitung (22) an eine interne Anschlussleitung eines elektrischen Geräts, insbesondere einer Leuchte, mit einem Steckerunterteil (2), umfassend
- einen ersten Leiteranschluss zum Anschließen der Versorgungsleitung (22),
- einen zweiten Leiteranschluss zum Anschließen der Anschlussleitung,
- einen dritten Leiteranschluss mit einer Anzahl von Steckerelementen (31), der dazu ausgebildet ist, eine elektrische Steckverbindung mit einem an die Versorgungsleitung (22) anschließbaren Steckeroberteil (1) einzugehen, sowie
- eine Anzahl von Verbindungselementen (30,32) zur Ausbildung einer mechanischen Verbindung des Steckerunterteils (2) mit dem Steckeroberteil (1),
wobei der erste Leiteranschluss und der dritte Leiteranschluss mit dem zweiten Leiteranschluss verdrahtet sind,
**dadurch gekennzeichnet,**
**dass** das Steckerunterteil (2) mittels einer Anzahl von Montageelementen (13) im Wesentlichen flächig anliegend an einer an der Innenseite (3) einer Gehäusewand (4) des Geräts angeordneten Montagefläche fixiert ist, wobei der dritte Leiteranschluss an der der Gehäusewand (4) zugekehrten Seite des Steckerunterteils (2) angeordnet ist und mit einer Gehäuseöffnung (27) korrespondiert.

2. Anschlusssystem nach Anspruch 1,
**dadurch gekennzeichnet,**
**dass** der erste Leiteranschluss und/oder der zweite Leiteranschluss Steckerelemente umfassen.

3. Anschlusssystem nach Anspruch 1 oder 2,
**dadurch gekennzeichnet,**
**dass** der erste Leiteranschluss und/oder der zweite Leiteranschluss Klemmkontakte und/oder Schraubkontakte umfassen.

4. Anschlusssystem nach einem der Ansprüche 1 bis 3,
**gekennzeichnet durch**
wenigstens ein Montageelement (13) in Form einer Rastnase zur Ausbildung einer Rastverbindung mit einer an der Montagefläche (4) vorgesehenen Rastausnehmung (14).

5. Anschlusssystem nach einem der Ansprüche 1 bis 4,
**dadurch gekennzeichnet,**
**dass** der dritte Leiteranschluss wenigstens eine Steckerbuchse umfasst.

6. Anschlusssystem nach einem der Ansprüche 1 bis 5,
**gekennzeichnet durch**
wenigstens eine Rastausnehmung (30) als Verbindungselement zur Ausbildung einer Rastverbindung mit dem Steckeroberteil (1).

7. Anschlusssystem nach einem der Ansprüche 1 bis 6,
**gekennzeichnet durch**
wenigstens eine Aufnahmeöffnung (32) als Verbindungselement zur Aufnahme wenigstens eines Führungsstiftes (10).

8. Anschlusssystem nach einem der Ansprüche 1 bis 7,
**gekennzeichnet durch**
ein mit dem Steckerunterteil (2) verbindbares Steckeroberteil (1).

9. Anschlusssystem nach Anspruch 8,
**gekennzeichnet durch**
eine Anzahl von Verbindungselementen zur Ausbildung einer mechanischen Verbindung mit dem Steckerunterteil (2).

10. Anschlusssystem nach Anspruch 9,
**gekennzeichnet durch**
wenigstens einen Rasthaken (6) als Verbindungselement des Steckeroberteils (1) zur Ausbildung einer Rastverbindung mit dem Steckerunterteil (2).

11. Anschlusssystem nach Anspruch 9 oder 10,
**gekennzeichnet durch**
einen Führungsstift (10) als Verbindungselement des Steckeroberteils (1) zur Ausbildung eines Presssitzes in dem Steckerunterteil (2).

12. Anschlusssystem nach einem der Ansprüche 8 bis 11,
**gekennzeichnet durch**
eine flach mit der Montagefläche (4) abschließende Abdeckung als Steckeroberteil.

13. Anschlusssystem nach einem der Ansprüche 8 bis 11,
**gekennzeichnet durch**
- einen am Steckeroberteil (1) angeordneten vierten Leiteranschluss zum Anschließen einer elektrischen Versorgungsleitung (22) an das Steckeroberteil (1) und
- eine Anzahl von Steckerelementen (9) am Steckeroberteil (1) zur Ausbildung einer elektrischen Verbindung mit dem Steckerunterteil (2).

14. Anschlusssystem nach Anspruch 13,
**dadurch gekennzeichnet,**
**dass** der vierte Leiteranschluss Steckkontakte (34) umfasst.

15. Anschlusssystem nach Anspruch 13 oder 14,
**dadurch gekennzeichnet,**
**dass** der vierte Leiteranschluss einen Steckverbinder zum Anschließen einer Versorgungsleitung (22) mit Steckanschlüssen umfasst.

16. Anschlusssystem nach einem der Ansprüche 13 bis 15,
**dadurch gekennzeichnet,**
**dass** der vierte Leiteranschluss einen Steckverteiler (33) zum Anschließen einer eingehenden Versorgungsleitung und einer abgehenden Versorgungsleitung mit Steckanschlüssen umfasst.

17. Anschlusssystem nach einem der Ansprüche 13 bis 16,
**dadurch gekennzeichnet,**
**dass** der vierte Leiteranschluss Klemmkontakte (24) und/oder Schraubkontakte umfasst.

18. Anschlusssystem nach Anspruch 17,
**dadurch gekennzeichnet,**
**dass** der vierte Leiteranschluss Schneid-Klemm-Kontakte umfasst.

19. Anschlusssystem nach einem der Ansprüche 13 bis 18,
**gekennzeichnet durch**
wenigstens einen Steckerstift (9) als Steckerelement des Steckeroberteils (1).

20. Anschlusssystem nach einem der Ansprüche 13 bis 19,
**gekennzeichnet durch**
eine am Steckeroberteil (1) angeordnete Abdeckung mit wenigstens einer Leiteröffnung als Zugentlastung.

21. Anschlusssystem nach einem der Ansprüche 13 bis 20,
**dadurch gekennzeichnet,**
**dass** das Steckeroberteil (1) derart außenseitig der Gehäusewand (4) positionierbar ist, dass je ein Steckerelement (9) des Steckeroberteils (1) mit einem korrespondierenden Steckerelement (31) des Steckerunterteils (2) durch eine Gehäuseöffnung (27) hindurch kontaktiert ist.

22. Anschlusssystem nach Anspruch 21,
**dadurch gekennzeichnet,**
**dass** das Steckeroberteil (1) eine zumindest im Wesentlichen zur Anlage an der Gehäusewand (4) bestimmte Grundplatte (20) aufweist, deren Fläche die Fläche der Gehäuseöffnung (27) übersteigt.

## Claims

1. Multipolar electrical connection system for connecting an external electrical supply line (22) to an internal connection line of an electrical appliance, in particular a luminaire, with a plug lower part (2), comprising
- a first conductor connection for connecting the supply line (22),
- a second conductor connection for connecting the connection line,
- a third conductor connection with a number of plug elements (31) which is designed to enter into an electrical plug-type connection with a plug upper part (1), which can be connected to the supply line (22), and
- a number of connecting elements (30, 32) for forming a mechanical connection between the plug lower part (2) and the plug upper part (1),
the first conductor connection and the third conductor connection being wired to the second conductor connection, **characterized in that** the plug lower part (2) is fixed by means of a number of fitting elements (13) so as to bear substantially flat against a fitting face arranged on the inner side (3) of a housing wall (4) of the appliance, the third conductor connection being arranged on that side of the plug lower part (2) which faces the housing wall (4) and corresponding to a housing opening (27).

2. Connection system according to Claim 1, **characterized in that** the first conductor connection and/or the second conductor connection comprise plug elements.

3. Connection system according to Claim 1 or 2, **characterized in that** the first conductor connection and/or the second conductor connection comprise clamping contacts and/or screw-type contacts.

4. Connection system according to one of Claims 1 to 3, **characterized by** at least one fitting element (13) in the form of a latching tab for forming a latching connection with a latching cutout (14), which is provided on the fitting face (4).

5. Connection system according to one of Claims 1 to 4, **characterized in that** the third conductor connection comprises at least one plug socket.

6. Connection system according to one of Claims 1 to 5, **characterized by** at least one latching cutout (30) as a connecting element for forming a latching connection with the plug upper part (1).

7. Connection system according to one of Claims 1 to 6, **characterized by** at least one accommodating opening (32) as a connecting element for accommodating at least one guide pin (10).

8. Connection system according to one of Claims 1 to 7, **characterized by** a plug upper part (1), which can be connected to the plug lower part (2).

9. Connection system according to Claim 8, **characterized by** a number of connecting elements for forming a mechanical connection with the plug lower part (2).

10. Connection system according to Claim 9, **characterized by** at least one latching hook (6) as a connecting element of the plug upper part (1) for forming a latching connection with the plug lower part (2).

11. Connection system according to Claim 9 or 10, **characterized by** a guide pin (10) as a connecting element of the plug upper part (1) for forming a press fit in the plug lower part (2).

12. Connection system according to one of Claims 8 to 11, **characterized by** a cover, which terminates flat with the fitting face (4), as a plug upper part.

13. Connection system according to one of Claims 8 to 11, **characterized by**
- a fourth conductor connection, which is arranged on the plug upper part (1), for connecting an electrical supply line (22) to the plug upper part (1), and
- a number of plug elements (9) on the plug upper part (1) for forming an electrical connection with the plug lower part (2).

14. Connection system according to Claim 13, **characterized in that** the fourth conductor connection comprises plug-type contacts (34).

15. Connection system according to Claim 13 or 14, **characterized in that** the fourth conductor connection comprises a plug-type connector for connecting a supply line (22) with plug-type connections.

16. Connection system according to one of Claims 13 to 15, **characterized in that** the fourth conductor connection comprises a plug-type distributor (33) for connecting an incoming supply line and an outgoing supply line with plug-type connections.

17. Connection system according to one of Claims 13 to 16, **characterized in that** the fourth conductor connection comprises clamping contacts (24) and/or screw-type contacts.

18. Connection system according to Claim 17, **characterized in that** the fourth conductor connection comprises insulation displacement contacts.

19. Connection system according to one of Claims 13 to 18, **characterized by** at least one plug pin (9) as a plug element of the plug upper part (1).

20. Connection system according to one of Claims 13 to 19, **characterized by** a cover, which is arranged on the plug upper part (1), with at least one conductor opening as strain relief.

21. Connection system according to one of Claims 13 to 20, **characterized in that** the plug upper part (1) can be positioned on the outside of the housing wall (4) in such a way that contact is made between in each case one plug element (9) of the plug upper part (1) and a corresponding plug element (31) of the plug lower part (2) through a housing opening (27).

22. Connection system according to Claim 21, **characterized in that** the plug upper part (1) has a base plate (20), which is at least substantially intended to bear against the housing wall (4) and whose area exceeds the area of the housing opening (27).

## Revendications

1. Système de raccordement électrique multipolaire pour relier une ligne d'alimentation électrique externe (22) à une ligne de raccordement interne d'un appareil électrique, en particulier une lampe, comportant une partie inférieure de connecteur à fiches (2), comportant
- un premier raccordement de conducteurs pour une connexion de la ligne d'alimentation (22),
- un second raccordement de conducteurs pour la connexion de la ligne de raccordement,
- un troisième raccordement de conducteurs comportant une pluralité d'éléments connecteurs mâles à fiches (31), qui est réalisé de manière à insérer un connecteur électrique comportant une partie supérieure de connecteur à fiches (1) pouvant être reliée à une ligne d'alimentation (22), et
- une pluralité d'éléments de liaison (30, 32) pour réaliser une liaison mécanique de la partie inférieure de connecteur à fiches (2) avec la partie supérieure de connecteur à fiches (1),
dans lequel le premier raccordement de conducteurs et le troisième raccordement de conducteurs sont câblés au second raccordement de conducteurs,
**caractérisé en ce que**
la partie inférieure de connecteur à fiches (2) est fixée de façon sensiblement plane à une surface de montage disposée dans le côté interne (3) d'une paroi de boîtier (4) de l'appareil au moyen d'une pluralité d'éléments de montage (13), où le troisième raccordement de conducteurs est disposé sur le côté de la partie inférieure de connecteur à fiches (2) orienté vers la paroi de boîtier (4) et correspond à un orifice du boîtier (27).

2. Système de raccordement selon la revendication 1,
**caractérisé en ce que** le premier raccordement de conducteurs et/ou le second raccordement de conducteurs comprennent des éléments connecteurs mâles.

3. Système de raccordement selon le revendication 1 ou 2, **caractérisé en ce que** le premier raccordement de conducteurs et/ou le second raccordement de conducteurs comprennent des contacts par serrage et/ou des contacts à vis.

4. Système de raccordement selon l'une des revendications 1 à 3, **caractérisé par** au moins un élément de montage (13) sous la forme d'un bec d'arrêt pour réaliser une liaison par encliquetage comportant un évidement d'arrêt (14) prévu dans la surface de montage (4).

5. Système de raccordement selon l'une des revendications 1 à 4, **caractérisé en ce que** le troisième raccordement de conducteurs comprend au moins un connecteur femelle.

6. Système de raccordement selon l'une des revendications 1 à 5, **caractérisé par** au moins un évidement d'arrêt (30) en tant qu'élément de liaison pour la réalisation d'une liaison par encliquetage avec la partie supérieure de connecteur à fiches (1).

7. Système de raccordement selon l'une des revendications 1 à 6, **caractérisé par** au moins un orifice de réception (32) en tant qu'élément de liaison pour la réception d'au moins une tige de guidage (10).

8. Système de raccordement selon l'une des revendications 1 à 7, **caractérisé par** une partie supérieure de connecteur à fiches (1) pouvant être reliée à une partie inférieure de connecteur à fiches (2).

9. Système de raccordement selon la revendication 8, **caractérisé par** une pluralité d'éléments de liaison pour la réalisation d'une liaison mécanique avec la partie inférieure de connecteur à fiches (2).

10. Système de raccordement selon la revendication 9, **caractérisé par** au moins un crochet d'arrêt (6) en tant qu'élément de liaison de la partie supérieure de connecteur à fiches (1) pour la réalisation d'une liaison par encliquetage avec la partie inférieure de connecteur à fiches (2).

11. Système de raccordement selon la revendication 9 ou 10, **caractérisé par** une tige de guidage (10) en tant qu'élément de liaison de la partie supérieure de connecteur à fiches (1) pour la réalisation d'un ajustage serré dans la partie inférieure de connecteur à fiches (2).

12. Système de raccordement selon l'une des revendications 8 à 11, **caractérisé par** un couvercle coïncidant de façon plane avec la surface de montage (4) en tant que partie supérieure de connecteur.

13. Système de raccordement selon l'une de revendications 8 à 11, **caractérisé par**
- un quatrième raccordement de conducteurs disposé dans la partie supérieure de connecteur à fiches (1) pour la connexion d'une ligne d'alimentation électrique (22) à la partie supérieure de connecteur à fiches (1) et
- une pluralité d'éléments connecteurs mâles (9) dans la partie supérieure de connecteur à fiches (1) pour la réalisation d'une liaison électrique avec la partie inférieure de connecteur à fiches (2).

14. Système de raccordement selon la revendication 13, **caractérisé en ce que** le quatrième raccordement de conducteurs comprend des contacts à fiches (34).

15. Système de raccordement selon la revendication 13 ou 14, **caractérisé en ce que** le quatrième raccordement de conducteurs comprend un connecteur pour la connexion d'une ligne d'alimentation (22) avec des prises enfichables.

16. Système de raccordement selon l'une des revendications 13 à 15, **caractérisé en ce que** le quatrième raccordement de conducteurs comprend un répartiteur (33) pour la connexion d'une ligne d'alimentation entrant et une ligne d'alimentation sortant avec des prises enfichables.

17. Système de raccordement selon l'une de revendications 13 à 16, **caractérisé en ce que** le quatrième raccordement de conducteurs comprend des contacts par serrage (24) et/ou des contacts par vis.

18. Système de raccordement selon la revendication 17, **caractérisé en ce que** le quatrième raccordement de conducteurs comprend des bornes guillotines.

19. Système de raccordement selon l'une des revendications 13 à 18, **caractérisé par** au moins un contact mâle (9) en tant qu'élément connecteur mâle de la partie supérieure de connecteur à fiches (1).

20. Système de raccordement selon l'une de revendications 13 à 19, **caractérisé par** un couvercle disposé dans la partie supérieure de connecteur (1) comportant au moins une ouverture conductrice en tant que décharge de traction.

21. Système de raccordement selon l'une des revendications 13 à 20, **caractérisé en ce que** la partie supérieure de connecteur à fiches (1) peut être positionnée à l'extérieur de la paroi de boîtier (4) de sorte que chaque élément connecteur (9) de la partie supérieure de connecteur à fiches (1) est contacté par un élément connecteur correspondant (31) de la partie inférieure de connecteur à fiches (2) par l'orifice de boîtier (27).

22. Système de raccordement selon la revendication 21, **caractérisé en ce que** la partie supérieure de connecteur à fiches (1) présente au moins une embase (20), dont la surface dépasse la surface de l'orifice de boîtier (27), déterminée sensiblement pour un contact sur la paroi de boîtier (4).
